# EUROPÄISCHE PATENTSCHRIFT

(11) **EP 0 740 709 B1**
(45) Veröffentlichungstag und Bekanntmachung des Hinweises auf die Patenterteilung: **03.06.1998**
(21) Anmeldenummer: 95904960.2
(22) Anmeldetag: 13.01.1995
(51) Int. Cl.: C21D 9/673, F27B 11/00

(54) **VORRICHTUNG ZUM ABKÜHLEN DER CHARGENSCHUTZABDECKUNG VON GLÜHÖFEN**
DEVICE FOR COOLING THE CHARGE PROTECTION LID OF ANNEALING FURNACES
DISPOSITIF DE REFROIDISSEMENT DU COUVERCLE DE PROTECTION DE LA CHARGE DANS DES FOURS A RECUIRE

(30) Priorität: 20.01.1994 AT 98/94
(43) Veröffentlichungstag der Anmeldung: 06.11.1996
(73) Patentinhaber: Ebner-Industrieofenbau Gesellschaft m.b.H., A-4060 Leonding (AT)
(72) Erfinder: EBNER, Peter, A-4060 Leonding (AT)
(74) Vertreter: Hübscher, Heiner, Dipl.-Ing.
(86) Internationale Anmeldenummer: AT9500005
(87) Internationale Veröffentlichungsnummer: WO9520058

(56) Entgegenhaltungen:
- EP-A- 0 174 589
- AT-A- 396 525
- DE-A- 3 824 415
- US-A- 5 290 017

## Beschreibung

Die Erfindung bezieht sich auf eine Vorrichtung zum Abkühlen der Chargenschutzabdeckung von Glühöfen mit einem die Schutzabdeckung umschließenden, vorzugsweise haubenförmigen Kühlmantel und mit Ventilatoren zum Durchsaugen von Luft durch den Zwischenraum zwischen Schutzabdeckung und Kühlmantel, wobei der Kühlmantel eine Vielzahl von Luftdurchtrittsöffnungen für gegen die Schutzabdeckung gerichtete Prallstrahlen aufweist und die Schutzabdeckung jeweils im Auftreffbereich der Prallstrahlen liegt, nach AT-A 396525, wobei in der Schutzabdeckung unter einer Chargenauflage ein radial fördernder Ventilator für Schutzgas und die Ventilatoren für die Kühlluft im oberen Bereich des Kühlmantels vorgesehen sind.

Nach dem Hauptpatent sind die Luftdurchtrittsöffnungen für die als Prallstrahlen gegen den Kühlmantel gerichtete Luft im wesentlichen über den ganzen Kühlmantel bzw. über die ganze Höhe des Kühlmantels verteilt und es weist sogar die Manteloberwand entsprechende Durchtrittsöffnungen auf. Da die vorangegangene Glühung der Chargen unter Schutzgas, meist Wasserstoff, erfolgt, geht es bei der nachfolgenden Abkühlung auch vor allem um die Abkühlung dieses Schutzgases unter der Schutzabdeckung. Es hat sich nun gezeigt, daß der Wärmeübergang vom Schutzgas durch die Wand der Schutzabdekkung zur als Prallstrahlen zugeführten Luft nicht über die ganze Fläche der Schutzabdeckung gleich ist, sondern hinsichtlich dieses Wärmeüberganges örtlich beträchtliche Unterschiede bestehen. Das vom unter der Chargenauflage angeordneten Ventilator geförderte Schutzgas wird nämlich zunächst mit hohem Impuls bzw. hoher Geschwindigkeit gegen den Kühlmantel geschleudert, so daß in diesem Bereich ein hoher Wärmeübergang stattfindet. Beim weiteren Hochströmen des Schutzgases wird dann der Ringspalt zwischen der Chargenaußenseite und der Innenwand der Schutzabdeckung gleichmäßig vom Schutzgas ausgefüllt, wobei Anteile des Volumenstromes des Schutzgases auch in die Zwischenräume zwischen den Chargen gelangen und dem Saugmund des Ventilators wieder zugeführt werden, so daß im oberen Bereich der Schutzabdeckung der Wärmeübergang deutlich abnimmt.

Erfindungsgemäß wurde nun erkannt, daß der obere Bereich der Schutzabdeckung für den Wärmeübergang bzw. die Kühlung durch die Prallstrahlen unwesentlich ist, und daher für die Ventilatoren die die Kühlluft durch den Zwischenraum zwischen Schutzabdeckung und Kühlmantel hindurchsaugen viel zu viel Energie aufgewendet wird. Mit der benötigten Energie bzw. dem erhöhten Wirkungsgrad dieser Ventilatoren steigen selbstverständlich der technische Aufwand für die Herstellung und dem Betrieb der Vorrichtung.

Der Erfindung liegt daher die Aufgabe zugrunde, die Vorrichtung nach dem Hauptpatent so zu verbessern, daß sich für Herstellung und Betrieb eine beträchtliche Verringerung des technischen Aufwandes ergibt.

Die Erfindung löst die gestellte Aufgabe dadurch, daß die Luftdurchtrittsöffnungen des Kühlmantels für die Prallstrahlen oberhalb der Chargenauflage ausschließlich im unteren Höhendrittel des Kühlmantels angeordnet sind.

Versuche haben ergeben, daß der Wärmeübergang vom Schutzgas zur Kühlluft in diesen unteren Bereich etwa 95 % beträgt und die ganze übrige Schutzabdeckungsfläche nur mehr etwa 5 % zur Kühlung beiträgt. Diese 5 % können aber leicht vernachläßigt werden, wenn mann bedenkt, daß durch das Fehlen aller Durchtrittsöffnungen oberhalb des unteren Höhendrittels des Kühlmantels 20 % - 30 % Energie für die Absaugeventilatoren eingespart bzw. mit wesentlich kleineren Ventilatoren gearbeitet werden kann. Dazu kommt noch die Verringerung des technischen Aufwandes, da nur eine bedeutend geringere Anzahl von Luftdurchtrittsöffnungen, die gegebenenfalls sogar mit einer rohrförmigen Verlängerung versehen sind, hergestellt werden muß.

In der Zeichnung ist der Erfindungsgegenstand beispielsweise dargestellt, und zwar zeigen
- Fig. 1: einen Teil eines Haubenglühofens mit der erfindungsgemäßen Vorrichtung zum Abkühlen der Chargenschutzabdeckung schematisch im Vertikalschnitt und
- Fig. 2: einen Ausschnitt aus dem unteren Teil von Schutzabdeckung und Kühlmantel im größeren Maßstab.

Drei Stahlbunde 1 werden unter der geschlossenen Schutzabdeckung 2 unter Schutzgasumwälzung mittels eines Ventilators 3 zunächst zum Glühen gebracht und dann nach Austausch der über die Schutzabdeckung gestülpten Glühhaube durch den Kühlmantel 4 abgekühlt. Wie ersichtlich, ist der Kühlmantel 4 nur im unteren Höhendrittel über der Chargenauflage 8 mit einer Vielzahl von Luftdurchtrittsöffnungen 5 versehen und weist wenigstens einen Ventilator 6 zum Durchsaugen von Luft durch den Zwischenraum zwischen der Schutzabdeckung 2 und dem Kühlmantel 4 auf. Die dadurch bei jeder Luftdurchtrittsöffnung 5 entstehenden Prallstrahlen treffen auf die Schutzabdeckung 2 auf, wobei an den Luftdurchtrittsöffnungen 5 des Kühlmantels 4 jeweils eine rohrförmige Verlängerung 7 angeordnet ist. Wesentlich ist, daß sich die Luftdurchtrittsöffnungen 5 oberhalb der Chargenauflage 8 ausschließlich im unteren Höhendrittel des Kühlmantels 4 befinden, der im übrigen ohne jede Luftdurchtrittsöffnung belassen ist.

## Patentansprüche

1. Vorrichtung zum Abkühlen der Chargenschutzabdeckung (2) von Glühöfen mit einem die Schutzabdeckung (2) umschließenden, vorzugsweise haubenförmigen Kühlmantel (4) und mit Ventilatoren (6) zum Durchsaugen von Luft durch den Zwischenraum zwischen Schutzabdeckung (2) und Kühlmantel (4), wobei der Kühlmantel (4) eine Vielzahl von Luftdurchtrittsöffnungen (5) für gegen die Schutzabdeckung (2) gerichtete Prallstrahlen aufweist und die Schutzabdeckung (2) jeweils im Auftreffbereich der Prallstrahlen liegt, wobei in der Schutzabdeckung (2) unter einer Chargenauflage (8) ein radial fördernder Ventilator (3) für Schutzgas und die Ventilatoren (6) für die Kühlluft im oberen Bereich des Kühlmantels (4) vorgesehen sind, dadurch gekennzeichnte, daß die Luftdurchtrittsöffnungen (5) des Kühlmantels (4) für die Prallstrahlen oberhalb der Chargenauflage (8) ausschließlich im unteren Höhendrittel des Kühlmantels (4) angeordnet sind.

## Claims

1. Apparatus for cooling the charge protective cover (2) of annealing furnaces comprising a cooling jacket (4) preferably in the form of a hood enclosing the protective cover (2), and with fans (6) for drawing air through the gap between the protective cover (2) and the cooling jacket (4), the cooling jacket (4) comprising a plurality of air passage apertures (5) for rebound jets directed towards the protective cover and the protective cover (2) being situated in the zone of impact of each of the rebound jets, a radially delivering fan (3) for protective gas being provided in the protective cover (2) beneath a charge support (8) and the fans (6) for the cooling air being provided in the upper zone of the cooling jacket (4), characterised in that the air passage apertures (5) in the cooling jacket (4) for the rebound jets are disposed above the charge support (8) solely in the bottom third of the height of the cooling jacket (4).

## Revendications

1. Dispositif de refroidissement du couvercle de protection de la charge (2), dans des fours à recuire, avec une enveloppe de refroidissement (4), de préférence en forme de capot ou hotte, enclosant le couvercle de protection (2), et avec des ventilateurs (6) destinés à produire un écoulement d'aspiration d'air à travers l'espace intermédiaire existant entre le couvercle de protection (2) et l'enveloppe de refroidissement (4), l'enveloppe de refroidissement (4) présentant une pluralité d'ouvertures de passage d'air (5) destinées à des jets d'impact orientés contre le couvercle de protection (2), et le couvercle de protection étant respectivement situé dans la zone de rencontre des jets d'impact, dans le couvercle de protection (2) étant prévu, sous un support de charge (8), un ventilateur (3) assurant un écoulement radial de gaz de protection, et les ventilateurs (6), destinés à l'air de refroidissement, étant prévus dans la zone supérieure de l'enveloppe de refroidissement (4), caractérisé en ce que les ouvertures de passage d'air (5) de l'enveloppe de refroidissement (4), destinées aux jets d'impact, sont disposées au-dessus du support de charge (8), exclusivement dans le tiers inférieur de la hauteur de l'enveloppe de refroidissement (4).
